# EUROPÄISCHE PATENTSCHRIFT

(11) **EP 0 770 740 B1**
(45) Veröffentlichungstag und Bekanntmachung des Hinweises auf die Patenterteilung: **30.08.2000**
(21) Anmeldenummer: 96117195.6
(22) Anmeldetag: 25.10.1996
(51) Int. Cl.: E04D 1/04

(54) **Falzziegel**
Roofing tile
Tuile

(30) Priorität: 27.10.1995 DE 29517074 U
(43) Veröffentlichungstag der Anmeldung: 02.05.1997
(73) Patentinhaber: Ludowici, Michael Christian, D-85540 Haar (DE)
(72) Erfinder: Ludowici, Michael Christian, D-85540 Haar (DE)
(74) Vertreter: Grünecker, Kinkeldey, Stockmair & Schwanhäusser Anwaltssozietät

(56) Entgegenhaltungen:
- CH-A- 603 965
- DE-C- 804 364
- NL-A- 7 710 686

## Beschreibung

Die Erfindung bezieht sich auf einen Falzziegel mit einer Seiten- und Kopfverfalzung, wobei letztere im Kopfseitenfalzeck eine zum Ziegelkopf hin offene Senke aufweist. Die Senke erstreckt sich über das Kopfseitenfalzeck bis hin zur äußeren Seitenfalzrippe und dient bei der horizontalen Stapelung zur Aufnahme einer Stapelrippe, weshalb sie auch über die gesamte Breite geführt ist. Eine solche Lösung ist aus der EP-A-585 737 bekannt.

Es hat sich ergeben, daß diese Senke zu Undichtheiten im Vierziegeltreffeck führen kann.

Der Erfindung liegt deshalb die Aufgabe zugrunde, einen Falzziegel der eingangs genannten Art zu schaffen, der im Bereich des Kopfseitenfalzecks besser dichtet.

Diese Aufgabe wird erfindungsgemäß dadurch gelöst, daß die Senke Teil einer in der äußeren Kopffalzrippe eingelassenen und zum Ziegelkopf und/oder zum linken Ziegelrand offenen Ausklinkung ist und daß an der Ziegelrückseite im äußeren Kopfbereich eine hakenförmige Rippe angeordnet ist, die in eine Wasserableitrippe übergeht und sich beim Eindecken der Ziegel in die sackförmige Ausklinkung der äußeren Kopffalzrippe (213) einlegt.

Die Ausklinkung ist wenigstens nach zwei Seiten hin abgeschlossen und zwar in Richtung auf den Ziegelfuß und in Richtung auf den rechten Ziegelrand. Damit ergibt sich eine Öffnung zum Ziegelkopf und/oder zum linken Ziegelrand, in die sich bei der Eindeckung die hakenförmige Rippe des überdeckenden Nachbarziegels einlegen kann.

Es ergeben sich mehrere Vorteile. Die sackförmige Ausklinkung beläßt die umgebende Kopf- und/oder Seitenfalzrippe in ihrer ursprünglichen Höhe, so daß die Schutzwirkung dieser Rippen erhalten bleibt.

Die in die Ausklinkung sich einlegende hakenförmige Rippe nimmt eventuell dennoch eingewehtes Wasser auf und leitet es an der Ziegelrückseite über die Wasserableitrippe in die Kopfverfalzung des überdeckenden traufseitigen Ziegels ab. Die hakenförmige Rippe ist also nicht nur ein Dichtverschluß, sondern zugleich ein Wasserführungselement das eingewehtes Wasser fängt und gezielt ableitet.

Es wird somit vom Abtropfen in das Dachinnere gehindert.

In diesem Zusammenhang ist es besonders vorteilhaft, wenn die hakenförmige Rippe bis zum äußersten Rand eines oberen Kopfdeckfalzeckausschnitts durchgeführt und sich die Wasserableitrippe außerhalb der Seitenverfalzung im überdeckten Zustand befindet.

Ein Ausführungsbeispiel der Erfindung ist anhand einer Zeichnung beschrieben.

Es zeigen:
- Figur 1: eine Teildraufsicht auf den Kopfseitenfalzeckbereich einer ersten Ausführungsform des erfindungsgemäßen Falzziegels,
- Figur 2: eine Teildruntersicht auf den Kopfdeckfalzbereich des Falzziegels von Figur 1,
- Figur 3: eine Teildraufsicht auf den Kopfseitenfalzeckbereich einer zweiten Ausführungsform des erfindungsgemäßen Falzziegels, und
- Figur 4: eine Teildruntersicht auf den Kopfdeckfalzeckbereich des Falzziegels von Figur 3.

Der Falzziegel 1 von Figur 1 zeigt eine Kopfverfalzung 2, die - in der folgenden Reihenfolge - eine äußere Kopffalzrippe 213, eine Kopffalznut 214 und eine innere Kopffalzrippe 215 aufweist.

Die Seitenverfalzung 5 besteht aus einer äußeren Seitenfalzrippe 513, die zugleich die Flanke des Ziegels bildet. Nach innen folgt eine Seitenfalznut 514, sowie eine innere Falzrippe 515.

Im äußersten Kopfbereich, eingelassen in die äußere Kopffalzrippe 213, beziehungsweise die äußere Seitenfalzrippe 513 ist eine sackförmige Ausklinkung 288, die im vorliegenden Fall sowohl zum Ziegelkopf 2 als auch zum linken Ziegelrand hin offen ist, während sie zu den beiden anderen Seiten des rechteckigen Grundrisses hin durch eine Einlaßschräge abgeschottet ist.

Bei der Eindeckung des Ziegels legt sich in diese Absenkung eine hakenförmige Rippe 227, die in Figur 2 zu sehen ist. Sie ist Bestandteil der Ziegelrückseite des Falzziegels von Figur 1 und beginnt an der Flanke des oberen Kopfdeckfalzeckausschnitts 2951. Sie flankiert den Ziegelkopf 2 bis zu ihrem Zusammentreffen mit einer parallel zu den seitlichen Ziegelrändern verlaufenden Wasserableitrippe 621, in die sie höhengleich übergeht.

Die Deckverfalzung 3 verfügt noch über eine äußere Deckfalzflanke 321, eine äußere Deckfalznut 324 sowie eine innere Deckfalzrippe 327.

Die Deckfalzflanke 321 endet an einem unteren Kopfdeckfalzeckausschnitt 3952, wohingegen die innere Deckfalzrippe 327 bis zum oberen Eckausschnitt 2951 hindurchgeführt ist. Sie ergänzt sich mit der L-förmig gestalteten Hakenrippe 227, da sie bei der Eindeckung in der Seitenfalznut 514 Platz findet und somit ein Vorbarriere für den hakenförmigen Verschluß mit der Ausklinkung 288 bildet.

Das Ausführungsbeispiel der Figuren 3 und 4 zeigt bei der Kopfund Seitenverfalzung analoge Rippen und Nuten, so daß gleiche Bezugszeichen gewählt wurden und sich eine separate Schilderung dieser Verfalzbereiche erübrigt. Nachfolgend sei nur noch auf die Unterschiede eingegangen.

Bei dieser Ausführungsform ist die Absenkung 288 gleichfalls sackförmig gestaltet, jedoch lediglich zum Ziegelkopf 2 hin geöffnet, seitlich zum Ziegelrand 5 hin erstreckt sich eine Abzweigung der äußeren Seitenfalzrippe 513, die in ihrer Höhe vermindert bis zum Ziegelkopf 2 hindurchgeführt ist und einen linksseitigen Rippenrand für die Ausklinkung 288 bildet.

In diese Ausklinkung liegt die hakenförmige Rippe 227 der Ziegelrückseite, die analog zum ersten Ausführungsbeispiel den Ziegelkopf 2 flankiert und in Verbindung steht mit der Wasserableitrippe 621.

Ergänzend zu dieser L-Form ist beim zweiten Ausführungsbeispiel die Rippe 227 in Form einer U-Schleife geführt. Auch das andere Ende der Rippe 227 mündet in eine Wasserableitrippe 621, wobei im Kopfbereich dieser weiteren Wasserableitrippe eine Abknikkung vorhanden ist, die von ihrer Formgestalt der Sackform der Ausklinkung 288 der Figur 3 entspricht. Im Bereich der Abknikkung ist bei Eindeckung die Wasserableitrippe 621 aus der Ausklinkung 288 herausgeführt.

Bei dieser Ausführungsform gibt es insgesamt drei Deckfalzeckausschnitte, nämlich den oberen mit der Bezugsziffer 2951, den mittleren mit der Bezugsziffer 2952 und den unteren 2953.

Wie aus der Zeichnung zu erkennen, ist die Wasserableitrippe 621 mit Abstand zum seitlichen Rand des Eckausschnittes 2951 geführt, desgleichen erstreckt sich die hakenförmige Rippe 227 nicht bis ganz zum Eckausschnitt 2951.

Auch hier ist wiederum beim Eindecken der Falzziegel ein Dichtverschluß im Bereich des Vierziegeltreffecks gegeben, der zugleich zur Wasserableitung eventuell doch eingewehten Wassers dient.

## Patentansprüche

1. Falzziegel mit Seiten- und Kopfverfalzung, wobei letztere im Kopfseitenfalzeck eine zum Ziegelkopf offene Senke aufweist,
**dadurch gekennzeichnet,**
daß die Senke Teil einer in der äußeren Kopffalzrippe (213) eingelassenen und zum Ziegelkopf (2) und/oder zum linken Ziegelrand offenen Ausklinkung ist und daß an der Ziegelrückseite im äußeren Kopfbereich eine hakenförmige Rippe (227) angeordnet ist, die in eine Wasserableitrippe (621) übergeht und sich beim Eindecken der Ziegel in die sackförmige Ausklinkung (288) der äußeren Kopffalzrippe (213) einlegt.

2. Falzziegel nach Anspruch 1,
**dadurch gekennzeichnet,**
daß die hakenförmige Rippe (227) bis zum äußeren Rand eines oberen Kopfdeckfalzeckausschnitts (2951) durchgeführt ist und sich die Wasserableitrippe (621) außerhalb der Seitenverfalzung in überdecktem Zustand befindet.

3. Falzziegel nach Anspruch 1,
**dadurch gekennzeichnet,**
daß die hakenförmige Rippe (227) nicht bis zum äußeren Rand eines Kopfdeckfalzeckausschnitts (2951) reicht und in Form einer U-Schleife ausgebildet ist.

4. Falzziegel nach Anspruch 3,
**dadurch gekennzeichnet,**
daß die hakenförmige Rippe (227) mit beiden Enden in Wasserableitrippen (621) übergeht.

5. Falzziegel nach einem der Ansprüche 1 bis 4,
**dadurch gekennzeichnet,**
daß die Wasserableitrippen (621) in eine Fußfalzrippe übergangslos einmünden.

6. Falzziegel nach einem der Ansprüche 3 bis 5,
**dadurch gekennzeichnet,**
daß die äußere Seitenfalzrippe (513) an ihrem kopfseitigen Ende im Bereich der Kopffalznut (214) seitlich nach innen zur Bildung der sackförmigen Ausklinkung (288) versetzt ist.

7. Falzziegel nach Anspruch 6,
**dadurch gekennzeichnet,**
daß die sackförmige Ausklinkung (288) ebenso lang ist wie der Versatz (5131) der äußeren Seitenfalzrippe (513)

8. Falzziegel nach einem der Ansprüche 1 bis 7,
**dadurch gekennzeichnet,**
daß außerhalb der Seitenverfalzung (5) flankierend zum Ziegelrand ein Seitenrandstreifen (511) verläuft.

9. Falzziegel nach Anspruch 8,
**dadurch gekennzeichnet,**
daß die sackförmige Ausklinkung zwischen den Seitenrandstreifen (511) und dem Versatz (5131) der äußeren Seitenfalzrippe (513) angeordnet ist.

## Claims

1. Interlocking roofing tile having interlocking side and head rebates, the latter having, in the interlocking head/side corner, a sunken portion which is open towards the head of the tile, characterized in that the sunken portion is part of a notched portion which is provided in the outer interlocking head rib (213) and is open towards the head (2) of the tile and/or towards the left-hand tile border, and in that arranged on the rear side of the tile, in the outer head region, is a hook-shaped rib (227) which merges into a water lead-off rib (621) and, when the tiles are placed in position on the roof, fits into the pocket-like notched portion (288) of the outer interlocking head rib (213).

2. Interlocking roofing tile according to Claim 1, characterized in that the hook-shaped rib (227) extends as far as the outer border of a top interlocking head/cover corner cutout (2951) and, in the overlapped state, the water lead-off rib (621) is located outside the interlocking side rebate area.

3. Interlocking roofing tile according to Claim 1, characterized in that the hook-shaped rib (227) does not extend as far as the outer border of an interlocking head/cover corner cutout (2951) and is designed in the form of a U-shaped loop.

4. Interlocking roofing tile according to Claim 3, characterized in that the hook-shaped rib (227) has both ends merging into water lead-off ribs (621).

5. Interlocking roofing tile according to one of Claims 1 to 4, characterized in that the water lead-off ribs (621) open out smoothly into an interlocking foot rib.

6. Interlocking roofing tile according to one of Claims 3 to 5, characterized in that, at its head-side end, the outer interlocking side rib (513) is offset laterally inwards in the region of the interlocking head groove (214) in order to form the pocket-like notched portion (288).

7. Interlocking roofing tile according to Claim 6, characterized in that the pocket-like notched portion (288) is just as long as the offset portion (5131) of the outer interlocking side rib (513).

8. Interlocking roofing tile according to one of Claims 1 to 7, characterized in that a side border strip (511) runs outside the interlocking side rebate area (5), flanking the tile border.

9. Interlocking roofing tile according to Claim 8, characterized in that the pocket-like notched portion is arranged between the side border strip (511) and the offset portion (5131) of the outer interlocking side rib (513).

## Revendications

1. Tuile à emboîtement latéral et de tête, ce dernier présentant dans l'angle d'emboîtement côté tête un creux ouvert vers la tête de tuile, caractérisée en ce que le creux fait partie d'une encoche enchâssée dans la nervure extérieure à emboîtement de tête (213) et ouverte vers la tête de tuile (2) et/ou vers le bord gauche de la tuile et en ce qu'une nervure en forme de crochet (227), agencée au dos de la tuile dans la partie de tête extérieure, se continue en nervure d'évacuation d'eau (621) et, lors de la pose des tuiles, se place dans l'encoche en forme de sac (288) de la nervure extérieure à emboîtement de tête (213).

2. Tuile à emboîtement selon la revendication 1, caractérisée en ce que la nervure en forme de crochet (227) est réalisée jusqu'au bord extérieur d'une découpure d'angle (2951) supérieure de l'emboîtement de recouvrement de tête et que la nervure d'évacuation d'eau (621) se trouve, à l'extérieur de l'emboîtement latéral, à l'état recouvert.

3. Tuile à emboîtement selon la revendication 1, caractérisée en ce que la nervure en forme de crochet (227) ne s'étend pas jusqu'au bord extérieur d'une découpure d'angle (2951) de l'emboîtement de recouvrement de tête et est réalisée en forme de boucle en U.

4. Tuile à emboîtement selon la revendication 3, caractérisée en ce que la nervure en forme de crochet (227) se continue aux deux extrémités en nervures d'évacuation d'eau (621).

5. Tuile à emboîtement selon l'une des revendications 1 à 4, caractérisée en ce que les nervures d'évacuation d'eau (621) débouchent sans transition dans une nervure à emboîtement de pied.

6. Tuile à emboîtement selon l'une des revendications 3 à 5, caractérisée en ce que la nervure extérieure à emboîtement latéral (513), à son extrémité côté tête au niveau de la rainure à emboîtement de tête (214), est décalée vers l'intérieur pour former l'encoche en forme de sac (288).

7. Tuile à emboîtement selon la revendication 6, caractérisée en ce que l'encoche en forme de sac (288) est aussi longue que la partie décalée (5131) de la nervure extérieure à emboîtement latéral (513).

8. Tuile à emboîtement selon l'une des revendications 1 à 7, caractérisée en ce qu'une bande latérale (511) s'étend à l'extérieur de l'emboîtement latéral (5), sur le côté du bord de tuile.

9. Tuile à emboîtement selon la revendication 8, caractérisée en ce que l'encoche en forme de sac est agencée entre la bande latérale (511) et la partie décalée (5131) de la nervure extérieure à emboîtement latéral (513).
